# EUROPÄISCHE PATENTSCHRIFT

(11) **EP 3 104 627 B1**
(45) Veröffentlichungstag und Bekanntmachung des Hinweises auf die Patenterteilung: **13.09.2023**
(21) Anmeldenummer: 16170741.9
(22) Anmeldetag: 20.05.2016
(51) Int. Cl.: H04R 25/00, G10L 25/78

(54) **VERFAHREN ZUR VERBESSERUNG EINES AUFNAHMESIGNALS IN EINEM HÖRSYSTEM**
METHOD FOR IMPROVING A RECORDING SIGNAL IN A HEARING SYSTEM
PROCÉDÉ D'AMÉLIORATION D'UN SIGNAL D'ENREGISTREMENT DANS UN SYSTÈME AUDITIF

(30) Priorität: 10.06.2015 DE 102015210652
(43) Veröffentlichungstag der Anmeldung: 14.12.2016
(73) Patentinhaber: Sivantos Pte. Ltd., Singapore 539775 (SG)
(72) Erfinder: KAMKAR-PARSI, Homayoun, Erlangen, 91058 (CA); LUGGER, Marko, 91058 Erlangen (DE); ROSENKRANZ, Tobias Daniel, 91058 Erlangen (DE)
(74) Vertreter: FDST Patentanwälte

(56) Entgegenhaltungen:
- EP-A1- 2 541 973
- EP-A2- 2 381 702
- DE-A1-102005 032 274
- DE-A1-102011 087 984
- US-A1- 2007 098 192
- US-A1- 2012 189 147

## Beschreibung

Die Erfindung betrifft ein Verfahren zur Verbesserung eines Aufnahmesignals in einem Hörsystem.

Für ein Hörhilfegerät kommt der Wahrnehmung der eigenen Stimme durch den Benutzer eine besonders wichtige Rolle zu, da das subjektive Empfinden der eigenen Stimme, wie sie beim Tragen des Hörgeräts wahrgenommen wird, maßgeblich die Akzeptanz eines Hörhilfegeräts durch den Benutzer beeinflusst. Die Wahrnehmung der eigenen Stimme wird hierbei zum einen beeinflusst durch den Signalweg des Hörhilfegeräts, also über eine Aufnahme der Stimme durch das Mikrofonsystem, eine entsprechende Signalverarbeitung des Mikrofonsignals im Hörhilfegerät sowie eine Wiedergabe durch den Lautsprecher oder allgemein den elektro-akustischen Wandler des Hörhilfegeräts, wobei der erzeugte Schall direkt dem Gehör des Benutzers zugeführt wird.

Zum anderen verursacht ein für dieses Zuführen vorgesehener Schallleiter - sei es ein Ohrpassstück eines "Behind-The-Ear"-Instruments (BTE) oder sei es der Ausgang eines "In-The-Ear"- oder "Completely-In-the-Canal"-Instruments (ITE bzw. CIC) - meist einen weitgehenden Verschluss des Gehörgangs, wodurch es bei einer Sprachaktivität des Benutzers zu einem Okklusionseffekt kommen kann. Dieser entsteht vorrangig durch Schallwellen der eigenen Stimme, welche durch Körperschallübertragung vorrangig über den Kieferknochen zum Gehörgang geleitet werden, und aufgrund des Verschlusses des Gehörgangs nicht nach außen entweichen können, wodurch die eigene Stimme beim Sprechen als dumpf klingend empfunden wird.

Während Problemen in der Wahrnehmung der eigenen Stimme, welche auf einem Okklusionseffekt basieren, oftmals durch zusätzliche mechanische Belüftungskanäle im Hörhilfegerät oder in jüngerer Zeit auch durch spezielle Algorithmen in der Signalverarbeitung begegnet wird, so wird für die im Signalweg bedingten Probleme im Klang der Stimme meist versucht, mittels einer adaptiven Signalverarbeitung die Wahrnehmung eigenen Stimme für den Benutzer zu verbessern. Viele Hörhilfegeräte arbeiten beispielsweise mit einer automatischen Verstärkungsregelung ("automatic gain control", AGC), deren Verstärkung in den relevanten Frequenzbereichen hierfür bei einer Erkennung einer eigenen Sprachaktivität abgesenkt werden kann. Ebenso können beim Erkennen der Sprachaktivität ein Kompressionsverhältnis, der Schwellwert oder die Ansprechzeiten einer Kompression ("compression ratio", "threshold", "attack/release") angepasst werden. Eine derartige Erkennung der eigenen Sprachaktivität des Benutzers ist hierbei schnell und effizient möglich.

Durch derartige Maßnahmen in der Signalverarbeitung wird jedoch zumindest in den betreffenden Frequenzbereichen der gesamte Signalanteil entsprechend beeinflusst, und somit in für eine realistische Sprachwiedergabe wesentlichen Frequenzbereichen die Signalanteile durch Absenken der Verstärkung oder Verändern der Kompressionsparameter verändert. Auch die akustische Wahrnehmung der Umgebung ist hiervon betroffen, was insbesondere in lebhaften Gesprächssituationen mit mehreren Gesprächspartnern als unangenehm empfunden werden kann. Hierdurch kann also das Hörempfinden maßgeblich beeinträchtigt werden

In der DE 10 2005 032 274 A1 sind eine Hörvorrichtung und ein entsprechendes Verfahren zur Eigenstimmendetektion offenbart. Dazu sind ein erstes Mikrofon zur Aufnahme eines Umgebungsschalls und ein zweites Mikrofon zur Aufnahme eines Gehörgangschalls vorgesehen. Aus einem Vergleich der Signale des ersten Mikrofons und des zweiten Mikrofons wird darauf geschlossen, dass der Benutzer des Gehörgeräts spricht bzw. die eigene Stimme präsent ist. Wird das Vorhandensein der eigenen Stimme festgestellt, so wird insbesondere ein Richtmikrofon deaktiviert. Auf diese Weise wird das Richtmikrofon störsicher betrieben, da sich das Richtmikrofon bei Präsenz der eigenen Stimme unerwünscht stets auf die Frontalrichtung ausrichten würde.

In der DE 10 2011 087 984 A1 wird zur Eigenstimmenerkennung eine Hörvorrichtung vorgeschlagen, die wenigstens zwei unabhängige Analyseeinrichtung umfasst, von denen jede dazu ausgelegt ist, auf der Grundlage eines empfangenen Audiosignals Sprachaktivitätsdaten zu gewinnen, welche von der Sprecheraktivität des Trägers der Hörvorrichtung abhängig sind. Eine Fusionseinrichtung ist dazu ausgelegt, die Sprachaktivitätsdaten der Analyseeinrichtungen zu empfangen und auf Grundlage der Sprachaktivitätsdaten zu erkennen, ob der Träger gerade spricht oder nicht.

Die US 2007/098192 A1 nennt ein Verfahren zum Betrieb eines Hörgerätes, bei welchem während einer eigenen Sprachaktivität des Trägers eine Richtcharakteristik der Mikrofone derart eingestellt wird, dass Schallsignale aus dem Nahfeld generell eine erhebliche Abschwächung erfahren, während die Richtwirkung für Schallsignale aus dem Fernfeld möglichst unverändert beibehalten wird. Hierdurch soll erreicht werden, dass das eigene Sprachsignal des Trägers unterdrückt wird, ohne dass davon in einem Gespräch ein Gesprächsbeitrag eines Gegen-übers betroffen wäre.

Die EP 2 381 702 A2 lehrt, für ein Hörgerät, in welchem ein Richtkegel zur Verstärkung und Verbesserung des Signal-zu-Rausch-Verhältnisses automatisch auf Stimmaktivitäten ausgerichtet wird, eine derartige Ausrichtung zu unterdrücken oder aufzuheben, wenn die Stimme als die eigene Stimme des Trägers identifiziert wird.

In der US 2012/0189147 A1 ist ein Verfahren zum Betrieb eines Hörgerätes genannt, in welchem eine eigene Stimmaktivität des Trägers des Hörgerätes über Abstandsabschätzungen für die Quellen der eingehenden Schallsignale bestimmt wird.

Der Erfindung liegt die Aufgabe zugrunde, ein Verfahren anzugeben, welches in einem Hörsystem bei einer Stimmaktivität der Klang eines Aufnahmesignals für die Weiterverarbeitung insbesondere hinsichtlich der Wahrnehmung durch einen Benutzer möglichst einfach und effizient verbessern soll.

Die genannte Aufgabe wird erfindungsgemäß gelöst durch ein Verfahren gemäß des Anspruchs 1.

Vorteilhafte Ausgestaltungsformen sind Gegenstand der Unteransprüche und der nachfolgenden Beschreibung.

Das Aufnahmesignal ist als dasjenige Signal zu verstehen, in welches das erste Signal des ersten Richtmikrofons, in welches ein Schall aus der Umgebung mit der durch die eingestellte Richtcharakteristik vorgegebenen räumlichen Empfindlichkeit umgewandelt ist, zur weiteren Signalverarbeitung eingeht. Die Vorzugsrichtung der ersten Richtcharakteristik ist hierbei als diejenige Raumrichtung zu verstehen, in welcher das erste Richtmikrofon in diesem Fall die größte Sensibilität aufweist, das heißt, dass bei einem Schall mit gleichbleibendem Pegel, welcher aus unterschiedlichen Richtungen auf das erste Richtmikrofon auftrifft, bei einem Auftreff aus der Vorzugsrichtung der stärkste Signalpegel im ersten Signal erzeugt wird.

Bevorzugt weist die erste Richtcharakteristik eine Achsen- bzw. Spiegelsymmetrie auf, wobei die Vorzugsrichtung auf der Symmetrieachse bzw. in der Symmetrieebene liegt. Die Frontalrichtung des Benutzers ist hierbei durch die Blickrichtung seines Kopfes definiert, welche parallel zur Symmetrieebene des Kopfes verläuft. Bevorzugt kann bei einem ordnungsgemäßen Tragen des Hörgeräts durch den Benutzer die erste Richtcharakteristik in Relation zur Frontalrichtung des Benutzers gesetzt werden. Die erste Richtcharakteristik kann in einem Winkelbereich um die Vorzugsrichtung herum bevorzugt eine monotone Abnahme der Schallempfindlichkeit aufweisen, so dass bei einem Verstellen durch eine Vergrößerung des Winkels zwischen der Vorzugsrichtung und der Frontalrichtung in der Frontalrichtung die Abschwächung der Schallempfindlichkeit erreicht wird.

Die Erfindung geht hierbei zunächst von der Überlegung aus, dass jede Regelung oder Korrektur der eigenen Stimme des Benutzers im Aufnahmesignal, welche nur über die AGC oder über eine Anpassung der Parameter für die Kompression erfolgt, auch Auswirkungen auf die Wahrnehmung des Schalls aus der Umgebung hat. Gerade in einer Hörsituation, in welcher der Benutzer ein lebhaftes Gespräch mit einem oder auch mehreren Gesprächspartnern führt, und aufgrund der Interaktion im Gespräch die eigene Stimmaktivität des Benutzers bisweilen auch mit einem durch die Sprache eines der Gesprächspartner gebildeten Nutzsignals zusammenfallen können, hätte dies rasche Wechsel in der Lautstärke und/oder der Dynamik des durch die Sprache des Gesprächspartners gebildeten Nutzsignals zur Folge, sowie auch für den Schall aus der Umgebung.

Die Erfindung macht sich nun den empirisch feststellbaren Umstand zunutze, dass aufgrund der Beugung des Schalls, welcher bei einer Sprachaktivität den Mund verlässt, der Schall der eigenen Stimme, den der Benutzer an einem Ohr wahrnimmt, im Wesentlichen als aus frontaler Richtung kommend wahrgenommen wird. Dies bedeutet, dass aufgrund der Tatsache, dass in den meisten durch ein Gespräch gebildeten Hörsituationen die Blickrichtung und somit die Frontalrichtung des Benutzers auf einen Gesprächspartner hin ausgerichtet ist, die Richtung, aus welcher das durch die Sprachaktivität des Gesprächspartners gegebenen Nutzsignal wahrgenommen wird, mit der Richtung, aus welcher die eigene Sprache beim Sprechen wahrgenommen wird, im Wesentlichen koinzidiert, sofern keine weitere Anpassung der Wahrnehmungsrichtungen vorgenommen wird. Durch ein Verstellen der Vorzugsrichtung der ersten Richtcharakteristik gegenüber der Frontalrichtung des Benutzers kann somit erreicht werden, dass ein geringerer Anteil der eigenen Sprache des Benutzers in das Aufnahmesignal eingeht. Für ein angenehmes Hörempfinden der eigenen Sprache ist im Signalweg eine Abschwächung im Verhältnis zur Signalverarbeitung anderer Nutzsignale von 6 dB bis 10 dB meist ausreichend. Weist die erste Richtcharakteristik eine monotone Abnahme der Schallempfindlichkeit von der Vorzugsrichtung weg auf, so ist für eine Abschwächung des aufgenommenen Sprachsignals des Benutzers um 6 dB bis 10 dB eine moderate Abweichung der Vorzugsrichtung der ersten Richtcharakteristik von der Frontalrichtung ausreichend.

Dies hat desweiteren zur Folge, dass Hintergrundgeräusche, welche räumlich keiner klaren Quelle eindeutig zugeordnet werden können, durch die genannte Maßnahme keine wesentliche Abschwächung erfahren, so dass es im weiter zu verarbeitenden Aufnahmesignal durch die Maßnahmen nicht zu unerwünschten Schwankungen im Pegel der Hintergrundgeräusche kommt. In besonderem Maße wird hierbei noch der Umstand ausgenutzt, dass gerade Hintergrundgeräusche in niedrigen Frequenzbändern, welche in erheblichem Maße für die Grundwahrnehmung einer Hörsituation beitragen, aufgrund der niedrigeren Wellenzahlen räumlich weniger gerichtet wahrgenommen werden, und somit von der Verstellung der Vorzugsrichtung der Richtcharakteristik und somit der Richtcharakteristik als solcher noch weniger betroffen sind. Insbesondere gilt dies für den Fall in welchem zur Verstellung der Vorzugsrichtung der Richtcharakteristik die Richtcharakteristik selbst bis auf eine reine räumliche Drehung nicht weiter verändert wird.

Erfindungsgemäß wird die Vorzugsrichtung der ersten Richtcharakteristik in einem Winkel zwischen 5° und 20°, bevorzugt zwischen 5° und 10°, gegenüber der Frontalrichtung des Benutzers verstellt. Zur Veränderung der Ausrichtung der Richtcharakteristik ist ein Verstellen der Vorzugsrichtung im genannten Winkelbereich meist ausreichend, um eine hinreichende Abschwächung des Signalanteils der eigenen Sprache des Benutzers im Aufnahmesignal zu erzielen. Infolge der nur geringfügigen Veränderung der Vorzugsrichtung werden jedoch auch die Wahrnehmung von Hintergrundgeräuschen der Hörsituation, welche eine gewisse Richtungsabhängigkeit aufweisen, wie z.B. Musik aus einem lokalisierbaren Lautsprecher in einer Entfernung von mehreren Metern, nicht wirklich beeinflusst, wodurch für einen Benutzer die Anpassung noch weniger bemerkbar wird.

Bevorzugt wird das Aufnahmesignal auf eine Hörsituation mit einer gerichteten Hauptschallquelle überwacht, wobei ohne Erkennen einer Sprachaktivität des Benutzers bei Erkennen einer Hörsituation mit einer gerichteten Hauptschallquelle die Vorzugsrichtung der ersten Richtcharakteristik auf die Frontalrichtung des Benutzers ausgerichtet wird. Unter einer gerichteten Hauptschallquelle ist eine Schallquelle zu verstehen, die im Verhältnis zum Schallpegel anderer Signalanteile eine erhebliche Richtungsabhängigkeit aufweist, und deren Schallpegel in Richtung des Maximums deutlich über dem Pegel anderer Signalanteile unabhängig von ihrer Raumrichtung liegt (beispielsweise eine Lautsprecherbox oder dergleichen). Die Frontalrichtung des Benutzers, welche üblicherweise im Wesentlichen seiner Blickrichtung entspricht, kann dabei durch eine weitere Analyse des Aufnahmesignals ermittelt werden, oder auch durch eine Voreinstellung im Hörgerät bestimmt werden unter der Maßgabe der Ausrichtung des ersten Richtmikrofons bei einem ordnungsgemäßen Tragen des Hörgeräts.

Wird nun in der Hörsituation eine gerichtete Hauptschallquelle erkannt, ohne dass gleichzeitig eine eigene Sprachaktivität des Benutzers erkannt wird, so wird angenommen, dass für den Benutzer der Schall der Hauptschallquelle das Nutzsignal darstellt, welches daher im Aufnahmesignal besonders gut aufgelöst Eingang finden soll. In diesem Fall wird die akustische Auflösung - also das Signal-zu-Rausch-Verhältnis - durch eine entsprechende Anpassung der Richtcharakteristik durch Verstellen der Vorzugsrichtung zur Hauptschallquelle hin erreicht.

Als vorteilhaft erweist es sich hierbei, wenn das Aufnahmesignal auf eine einem Gespräch entsprechende Hörsituation überwacht wird, wobei ohne Erkennen einer Sprachaktivität des Benutzers bei Erkennen einer einem Gespräch entsprechende Hörsituation die Vorzugsrichtung der ersten Richtcharakteristik auf die Frontalrichtung des Benutzers ausgerichtet wird. Eine einem Gespräch entsprechende Hörsituation, ggf. mit wenig gerichteten Hintergrundgeräuschen, ist ein besonders auftretender Fall für eine Hörsituation mit einer Hauptschallquelle, welche hier durch einen Gesprächspartner gebildet wird. Wird nun zunächst eine solche Hörsituation erkannt, so wird angenommen, dass die Blickrichtung des Benutzers im Fall, dass dieser nicht selbst spricht und somit keine eigene Sprachaktivität erkannt wird, meist in Richtung des gerade aktiven Gesprächspartners geht. Somit kann durch ein Einstellen der Vorzugsrichtung der Richtcharakteristik in Frontalrichtung für das Sprachsignal des Gesprächspartners eine effiziente Verbesserung des Signal-zu-Rausch-Verhältnisses erzielt werden. Dies gilt insbesondere, wenn die Frontalrichtung nicht über eine weitere Analyse des Aufnahmesignals ermittelt wird, sondern anhand der Ausrichtung des ersten Richtmikrofons bei einem ordnungsgemäßen Tragen des Hörgeräts.

Erfindungsgemäß umfasst das binaurale Hörsystem ein weiteres Hörgerät, insbesondere Hörhilfegerät, wobei das weitere Hörgerät ein zweites Richtmikrofon umfasst, wobei das zweite Richtmikrofon Schall in ein zweites Signal umwandelt, welches in das Aufnahmesignal eingeht, und wobei bei Erkennen einer Sprachaktivität des Benutzers die Vorzugsrichtung der zweiten Richtcharakteristik gegenüber einer Frontalrichtung des Benutzers derart verstellt wird, dass die zweite Richtcharakteristik in der Frontalrichtung eine Abschwächung erfährt.

Erfindungsgemäß ist das Hörsystem als ein binaurales Hörsystem ausgebildet, in welchem insbesondere aus dem Aufnahmesignal, in welches das erste Signal des wenigstens einen Hörgeräts und das zweite Signal des weiteren Hörgeräts eingehen, ein Stereo-Wiedergabesignal derart gebildet wird, dass zur Erzeugung eines ersten Wiedergabekanals und eines zweiten Wiedergabekanals Signalanteile sowohl des ersten Signals als auch des zweiten Signals herangezogen werden. Ein erster Wiedergabekanal kann dabei einerseits nur Signalanteile des ersten Signals enthalten, deren Richtcharakteristik anhand der Signalanteile des zweiten Signals mit beeinflusst wird, oder direkt Signalanteile des ersten Signals und des zweiten Signals beinhalten. In einem binauralen Hörsystem wird die eigene Stimme des Benutzers aufgrund der zwischen dem ersten Signal und dem zweiten Signal ausbleibenden Laufzeitdifferenz der Signalanteile der Stimme als aus frontaler Richtung kommend wahrgenommen und entsprechend verstärkt. Für ein binaurales Hörsystem kann das vorgeschlagene Verfahren die Signalanteile der eigenen Stimme des Benutzers im Aufnahmesignal besonders einfach und ohne hohen Aufwand in der Signalverarbeitung reduzieren, wobei keine merklichen Veränderungen im Signalpegel oder in aus der Umgebung aufgenommenen Hintergrundgeräuschen auftreten.

Erfindungsgemäß wird die Vorzugsrichtung der zweiten Richtcharakteristik in einem Winkel zwischen 5° und 20°, bevorzugt zwischen 5° und 10°, gegenüber der Frontalrichtung des Benutzers verstellt. Zweckmäßigerweise werden hierbei die Vorzugsrichtungen der ersten Richtcharakteristik und der zweiten Richtcharakteristik jeweils im genannten Winkelbereich verstellt. Zur Veränderung der Ausrichtung der Richtcharakteristik ist ein Verstellen der Vorzugsrichtung im genannten Winkelbereich meist ausreichend, um eine hinreichende Abschwächung des Signalanteils der eigenen Sprache des Benutzers im Aufnahmesignal zu erzielen. Infolge der nur geringfügigen Veränderung der Vorzugsrichtung werden jedoch auch die Wahrnehmung von Hintergrundgeräuschen der Hörsituation, welche eine gewisse Richtungsabhängigkeit aufweisen, wie z.B. Musik aus einem lokalisierbaren Lautsprecher in einer Entfernung von mehreren Metern, nicht wirklich beeinflusst, wodurch für einen Benutzer die Anpassung noch weniger bemerkbar wird. Als weiter vorteilhaft erweist es sich, wenn das Aufnahmesignal auf eine einem Gespräch entsprechende Hörsituation überwacht wird, wobei bei Erkennen einer Sprachaktivität eines Gesprächspartners die Vorzugsrichtung der zweiten Richtcharakteristik auf die Frontalrichtung des Benutzers ausgerichtet wird. Zweckmäßigerweise werden hierbei die Vorzugsrichtungen der ersten Richtcharakteristik und der zweiten Richtcharakteristik jeweils auf die Frontalrichtung des Benutzers ausgerichtet. Gerade im Fall eines binauralen Hörsystems mit einem reichen Raumklang kann hierdurch in der genannten Hörsituation mit geringem Aufwand in der Signalverarbeitung eine besonders gute Verständlichkeit des Sprachsignals des Gesprächspartners erzielt werden.

Erfindungsgemäß werden bei Erkennen einer Sprachaktivität des Benutzers die Vorzugsrichtungen der ersten Richtcharakteristik und der zweiten Richtcharakteristik derart gegenüber der Frontalrichtung des Benutzers verstellt, dass die Vorzugsrichtungen der ersten Richtcharakteristik und der zweiten Richtcharakteristik, ausgehend als Vektoren vom jeweiligen Hörgerät, einander kreuzen. Insbesondere erfolgt das Verstellen hierbei symmetrisch, d.h., dass die Vorzugsrichtung der ersten Richtcharakteristik und die Vorzugsrichtung der zweiten Richtcharakteristik jeweils um denselben Winkelbetrag bezüglich der Frontalrichtung nach innen bzw. aufeinander zu verstellt werden. Durch ein Verstellen der Vorzugsrichtungen der Richtcharakteristiken aufeinander zu wird der Signalanteil der eigenen Stimme des Benutzers, welcher ins Aufnahmesignal eingeht, über den Abschattungseffekt reduziert, welchen der Kopf bei einem entsprechenden Ausrichten der Richtcharakteristik auf den Schall der Stimme ausübt. Zudem können bei einer Überkreuzung der Richtcharakteristiken plötzliche Einwürfe eines frontal stehenden Gesprächspartners nahezu unbeeinflusst weiterhin erfasst werden.

Als weiter vorteilhat erweist es sich, wenn das Aufnahmesignal in eine Mehrzahl an Frequenzbändern zerlegt wird, und bei Erkennen einer Sprachaktivität des Benutzers eine Vorzugsrichtung der ersten Richtcharakteristik und/oder eine Vorzugsrichtung der zweiten Richtcharakteristik in wenigstens einem Frequenzband gegenüber der Frontalrichtung des Benutzers verstellt wird. Werden bei Erkennen einer Sprachaktivität des Benutzers die Richtcharakteristiken nur in denjenigen Frequenzbändern gegenüber der Frontalrichtung verstellt, in welchen entweder ein übermäßiger Signalanteil im Aufnahmesignal durch den Benutzer als besonders unangenehm empfunden wird, oder welche eine besonders hohe Direktionalität im Sprachsignal aufweisen und somit durch ein Verstellen der Richtcharakteristik besonders einfach zu beeinflussen sind, so lassen sich in der Signalverarbeitung der anderen Frequenzbänder Ressourcen einsparen.

Die Erfindung nennt weiter ein binaurales Hörsystem mit zwei Hörgeräten, insbesondere Hörhilfegeräten, welche jeweils wenigstens ein Richtmikrofon aufweisen, welches dazu eingerichtet ist, das vorbeschriebene Verfahren durchzuführen. Die für das Verfahren und seine Weiterbildungen angegebenen Vorteile können hierbei sinngemäß auf das binaurale Hörsystem übertragen werden.

Nachfolgend wird ein Ausführungsbeispiel der Erfindung anhand einer Zeichnung näher erläutert. Hierbei zeigen jeweils schematisch:
- Fig. 1: in einer Draufsicht einen Benutzer eines binauralen Hörsystems in einer Hörsituation mit mehreren Gesprächspartnern,
- Fig. 2: in einer Draufsicht die Richtcharakteristiken des binauralen Hörsystems nach Fig. 1 bei einer Sprachaktivität des Benutzers nach einem nicht beanspruchten Beispiel,
- Fig. 3: in einer Draufsicht eine erfindungsgemäße Einstellung der Richtcharakteristiken des binauralen Hörsystems nach Fig. 1 bei einer Sprachaktivität des Benutzers, und
- Fig. 4: in einem Blockdiagramm den Ablauf eines Verfahrens zur Verbesserung eines Aufnahmesignals in einem binauralen Hörsystem.

Einander entsprechende Teile und Größen sind in allen Figuren jeweils mit gleichen Bezugszeichen versehen.

In Fig. 1 ist in einer Draufsicht schematisch ein Benutzer 1 eines binauralen Hörsystems 2 gezeigt, welches zwei als Hörhilfegeräte 4, 5 ausgebildete Hörgeräte 6, 7 umfasst. Das linke Hörgerät 6 weist ein erstes Richtmikrofon 8 mit einer ersten Richtcharakteristik 10 auf, welche symmetrisch bezüglich einer Vorzugsrichtung 12 ist. Das rechte Hörgerät 7 weist ein zweites Richtmikrofon 14 mit einer zweiten Richtcharakteristik 16 auf, welche symmetrisch bezüglich einer Vorzugsrichtung 18 ist. Die Hörsituation 20 des Benutzers 1 des binauralen Hörsystems 2 ist durch ein Gespräch mit Gesprächspartnern 22 bis 26 gegeben.

Die momentane Gesprächssituation ist nun derart, dass der Benutzer 1 seine Frontalrichtung 28 (welche gegeben ist durch die Blickrichtung des Kopfes) zum besseren Zuhören auf den Gesprächspartner 22 hin ausrichtet. Ist nun in der vorliegenden Gesprächssituation der Gesprächspartner 22 der Hauptakteur, und liefern dabei die anderen Gesprächspartner 23 bis 26 nur vereinzelt Einwürfe, so werden die Vorzugsrichtung 12 der ersten Richtcharakteristik 10 und die Vorzugsrichtung 18 der zweiten Richtcharakteristik 16 in der Frontalrichtung 28 des Benutzers 1 ausgerichtet, wodurch für diesen das Sprachsignal des Gesprächspartners 22 über das binaurale Hörsystem 2 besonders gut wahrgenommen werden kann.

Bei einer Sprachaktivität des Benutzers 1 wird der Schall seiner eigenen Sprache in einer Weise um den Kopf herum gebeugt, dass der Schall der eigenen Sprache an jedem Ohr und somit an jedem der beiden Hörgeräte 6, 7 im Wesentlichen aus frontaler Richtung auftrifft. Die frontale Wahrnehmung ist des Weiteren dadurch bedingt, dass der Schall der eigenen Sprache an beiden Ohren ohne einen Laufzeitunterschied ankommt, so dass infolge der symmetrischen Wahrnehmung ein Empfinden eines frontal auftreffenden Schalls entsteht. Dies bedeutet, dass bei einer Ausrichtung der ersten Richtcharakteristik des ersten Richtmikrofons 8 sowie der zweiten Richtcharakteristik 16 des zweiten Richtmikrofons 14 jeweils in Frontalrichtung 28 der Schall der eigenen Sprache des Benutzers 1 in besonderem Maße in das Aufnahmesignal des binauralen Hörsystems 2 eingeht. Durch die Verstärkung in der Signalverarbeitung des binauralen Hörsystems 2 kann dies zu einer unangenehm lauten Wahrnehmung der eigenen Sprache durch den Benutzer führen.

Um eine solche Wahrnehmung zu unterbinden, werden nun die Richtcharakteristiken 10, 16 der beiden Richtmikrofone 8, 14 des binauralen Hörsystems 2 gegen die Frontalrichtung 28 verstellt, wenn der Benutzer 1 selbst am Sprechen ist. Dies ist in Fig. 2 dargestellt. Die Vorzugsrichtung 12 der ersten Richtcharakteristik 10 des ersten Richtmikrofons 8 wird bei einer Sprachaktivität des Benutzers 1 bezüglich dessen Frontalrichtung 28 leicht nach außen gekippt. Gleiches gilt für die Vorzugsrichtung 18 der zweiten Richtcharakteristik 16 des zweiten Richtmikrofons 14. Durch das Verstellen der Vorzugsrichtungen 12, 18 von der Frontalrichtung 28 des Benutzers 1 weg bilden die Richtcharakteristiken 10, 16 eine Art Kanal 30 vom Benutzer 1 zum Gesprächspartner 22 hin aus, in welchem die Schallempfindlichkeit des binauralen Hörsystems 2 reduziert ist. Der Schall 32 der eigenen Sprache des Benutzers 1 propagiert dabei zunächst in diesem Kanal 30 und wird durch Beugung zu den Richtmikrofonen 8, 14 hingeführt. Da die Vorzugsrichtungen 12, 18, welche für die Richtcharakteristiken 10, 16 jeweils die Richtung mit größter Schallempfindlichkeit darstellen, nun gegenüber der Frontalrichtung 28 des Benutzers 1 verstellt sind, erfährt der Schall 32 der eigenen Sprache des Benutzers 1 hinsichtlich seines Eingangs in ein Aufnahmesignal des binauralen Hörsystems 2 eine leichte Abschwächung.

Eine erfindungsgemäße Verstellung der Richtcharakteristiken 10, 16 gegenüber der Frontalrichtung 28 des Benutzers 1 bei einer eigenen Sprachaktivität ist schematisch in einer Draufsicht in Fig. 3 dargestellt. Die erste Richtcharakteristik 10 des ersten Richtmikrofons 8 wird hier nicht nach außen, also von der Frontalrichtung 28 des Benutzers 1 weg verstellt, sondern vielmehr nach "innen" aufeinander zu, sodass die Vorzugsrichtung 12 der ersten Richtcharakteristik 10 die Frontalrichtung 28 kreuzt. Gleiches gilt für die zweite Richtcharakteristik 16 des zweiten Richtmikrofons 14, welche derart nach "innen" verstellt wird, dass die Vorzugsrichtung 18 der zweiten Richtcharakteristik 16 die Frontalrichtung 28 des Benutzers 1 kreuzt.

Bei einer Sprachaktivität des Benutzers 1 tritt in diesem Fall die Abschwächung des Signalanteils, welcher in ein Aufnahmesignal des binauralen Hörsystems 2 eingeht, vorrangig infolge von Abschattungseffekten durch den Kopf des Benutzers 1 ein. Die Richtcharakteristiken 10, 16 werden hierbei so eingestellt, dass die Bereiche mit besonders hoher Schallempfindlichkeit bereits teilweise vom Kopf des Benutzers abgedeckt ("abgeschattet") werden, so dass der frontal auf die Richtmikrofone 8, 14 auftreffende Schall der eigenen Sprache des Benutzers 1 auch hierdurch im Aufnahmesignal eine Abschwächung erfährt. Die hier dargestellte Variante hat zudem den Vorteil, dass der Gesprächspartner 22 von den Richtcharakteristiken 16, 10 der Richtmikrofone 8, 14 noch gut erfasst wird, d.h. dass trotz des Verstellens der Vorzugsrichtungen 12, 18 die Schallempfindlichkeit der Richtmikrofone 8, 14 in einer unmittelbaren Umgebung des Gesprächspartners 22 bei einem üblichen Gesprächsabstand von 0,5 bis 1,5m noch gut genug ist, um etwaige spontane Erwiderungen und/oder Einwürfe des Gesprächspartners 22 mit hinreichend hohem Signalpegel in das Aufnahmesignal des binauralen Hörsystems 2 mit aufzunehmen.

In Fig. 4 ist in einem Blockdiagramm der Ablauf eines Verfahrens 40 zur Verbesserung eines Aufnahmesignals 42 in einem binauralen Hörsystem 2 dargestellt. Die beiden Richtmikrofone 8, 14 der Hörgeräte 4, 5 erzeugen aus einem Schall 43 ein erstes Signal 44 bzw. ein zweites Signal 46, welche in das Aufnahmesignal 42 eingehen. Das Aufnahmesignal 42 wird in eine Mehrzahl an Frequenzbändern 48 zerlegt, und anhand der Schallpegel in den Frequenzbändern 48 sowie anhand der Korrelationen in den Signalanteilen der Frequenzbänder 48 auf eine einem Gespräch entsprechende Hörsituation 20 hin überwacht. Wird diese Hörsituation 20 erkannt, so wird in einigen Frequenzbändern 48 eine Überwachung einer Sprachaktivität 50 des Benutzers durchgeführt. Wird eine Sprachaktivität 50 detektiert, so werden in einzelnen Frequenzbändern 48 im Aufnahmesignal, welche besonders hohe Signalanteile der Sprache aufweisen, die erste Richtcharakteristik 10 des ersten Richtmikrofons 8 und die zweite Richtcharakteristik 16 des zweiten Richtmikrofons 14 in der oben beschriebenen Weise gegen die Frontalrichtung des Benutzers verstellt.

Wird keine Sprachaktivität 50 detektiert, so wird für das Gespräch vorausgesetzt, dass der Benutzer seinen Blick zu einem Gesprächspartner 22 richtet, welcher für die gegebene Hörsituation 20 als Hauptschallquelle 52 zu betrachten ist. In diesem Fall werden die Richtcharakteristiken 10, 16 in oben erklärter Weise in Frontalrichtung ausgerichtet. Dies kann insbesondere auch in Abhängigkeit einer erkannten Sprachaktivität 54 des Gesprächspartners erfolgen, d.h., ein Verstellen der Richtcharakteristiken 10, 16 in den betreffenden Frequenzbändern zur Frontalrichtung hin erfolgt erst dann, wenn das aus der Richtung des Gesprächspartners 22 stammende Signal einen entsprechend nennenswerten Pegel aufweist, so dass hierdurch eine Sprachaktivität 54 detektiert wird. Das durch die Frequenzbänder 48 gebildete Aufnahmesignal 42 kann nun entsprechend der für das binauralen Hörsystem 2 vorgesehenen Anwendungen weiter bearbeitet werden.

In einer nicht beanspruchten Variante umfassen die beiden Hörgeräte 6, 7 jeweils ein im Wesentlichen omnidirektionales Einzelmikrofon 55 bzw. 56 (siehe Fig. 4). Die beiden Richtmikrofone 8, 14 sind jeweils durch Zusammenschalten der beiden Einzelmikrofone 55, 56 gebildet (veranschaulicht durch eine strichlierte Verbindungslinie in Fig. 4), wobei sich die erste Richtcharakteristik 10 für das erste Hörgerät 6 und die zweite Richtcharakteristik 16 für das zweite Hörgerät 7 durch eine getrennte Signalverarbeitung der Signale des ersten und des zweiten Einzelmikrofons 55 bzw. 56 ergeben bzw. resultieren.

Obwohl die Erfindung im Detail durch das bevorzugte Ausführungsbeispiel näher illustriert und beschrieben wurde, ist die Erfindung nicht durch dieses Ausführungsbeispiel eingeschränkt. Der Schutzumfang der Erfindung wird alleine durch die angehängten Ansprüche definiert.

### Bezugszeichenliste

- 1: Benutzer
- 2: binaurales Hörsystem
- 4, 5: Hörhilfegerät
- 6, 7: Hörgerät
- 8: erstes Richtmikrofon
- 10: erste Richtcharakteristik
- 12: Vorzugsrichtung
- 14: zweites Richtmikrofon
- 16: zweite Richtcharakteristik
- 18: Vorzugsrichtung
- 20: Hörsituation
- 22-26: Gesprächspartner
- 28: Frontalrichtung
- 30: Kanal
- 32: Schall der eigenen Sprache des Benutzers
- 40: Verfahren
- 42: Aufnahmesignal
- 43: Schall
- 44: erstes Signal
- 46: zweites Signal
- 48: Frequenzband
- 50: Sprachaktivität des Benutzers
- 52: Hauptschallquelle
- 54: Sprachaktivität des Gesprächspartners
- 55: Einzelmikrofon
- 56: Einzelmikrofon

## Patentansprüche

1. Verfahren (40) zur Verbesserung eines Aufnahmesignals (42) in einem binauralen Hörsystem (2) mit wenigstens einem ersten Hörgerät (6), wobei das erste Hörgerät (6) ein erstes Richtmikrofon (8) umfasst, welches eine verstellbare erste Richtcharakteristik (10) mit einer Vorzugsrichtung (12) aufweist,
wobei das erste Richtmikrofon (8) Schall in ein erstes Signal (44) umwandelt, welches in das Aufnahmesignal (42) eingeht,
wobei das binaurale Hörsystem (2) ein zweites Hörgerät (7) umfasst, welches ein zweites Richtmikrofon (14) umfasst,
wobei das zweite Richtmikrofon (14) Schall in ein zweites Signal (46) umwandelt, welches in das Aufnahmesignal (42) eingeht,
wobei eine Sprachaktivität (50) eines Benutzers (1) des Hörsystems (2) überwacht wird,
wobei bei Erkennen der Sprachaktivität (50) des Benutzers (1) die Vorzugsrichtung (12) der ersten Richtcharakteristik (10) gegenüber einer Frontalrichtung (28) des Benutzers (1) derart verstellt wird, dass die Schallempfindlichkeit des ersten Richtmikrofons (8) in der Frontalrichtung (28) eine Abschwächung erfährt,
wobei die Vorzugsrichtung (12) der ersten Richtcharakteristik (10) in einem Winkel zwischen 5° und 20° gegenüber der Frontalrichtung (28) des Benutzers (1) verstellt wird,
wobei bei Erkennen der Sprachaktivität (50) des Benutzers (1) die Vorzugsrichtung (22) der zweiten Richtcharakteristik (16) gegenüber der Frontalrichtung (28) des Benutzers (1) derart verstellt wird, dass die zweite Richtcharakteristik (16) in der Frontalrichtung (28) eine Abschwächung erfährt, wobei die Vorzugsrichtung (22) der zweiten Richtcharakteristik (16) in einem Winkel zwischen 5° und 20° gegenüber der Frontalrichtung (28) des Benutzers (1) verstellt wird, und
wobei bei Erkennen der Sprachaktivität (50) des Benutzers (1) die Vorzugsrichtungen (12, 18) der ersten Richtcharakteristik (10) und der zweiten Richtcharakteristik (16) derart gegenüber der Frontalrichtung (28) des Benutzers (1) verstellt werden, dass die Vorzugsrichtungen (12, 18) der ersten Richtcharakteristik (10) und der zweiten Richtcharakteristik (16) einander kreuzen.

2. Verfahren (40) nach Anspruch 1,
wobei das Aufnahmesignal (42) auf eine einem Gespräch entsprechende Hörsituation (20) überwacht wird, und
wobei ohne Erkennen einer Sprachaktivität (50) des Benutzers (1) bei Erkennen einer einem Gespräch entsprechenden Hörsituation (20) die Vorzugsrichtung (12) der ersten Richtcharakteristik (10) und die Vorzugsrichtung (18) der zweiten Richtcharakteristik (16) auf die Frontalrichtung (28) des Benutzers (1) ausgerichtet werden.

3. Verfahren (40) nach Anspruch 2,
wobei bei Erkennen einer Sprachaktivität (54) eines Gesprächspartners (22) die Vorzugsrichtung (12) der ersten Richtcharakteristik (10) und die Vorzugsrichtung (18) der zweiten Richtcharakteristik (16) auf die Frontalrichtung (28) des Benutzers (1) ausgerichtet werden.

4. Verfahren (40) nach einem der vorhergehenden Ansprüche,
wobei das Aufnahmesignal (42) in eine Mehrzahl an Frequenzbändern (48) zerlegt wird, und
wobei bei Erkennen einer Sprachaktivität (50) des Benutzers (1) eine Vorzugsrichtung (12) der ersten Richtcharakteristik (10) und/oder eine Vorzugsrichtung (18) der zweiten Richtcharakteristik (16) in wenigstens einem Frequenzband (48) gegenüber der Frontalrichtung (28) des Benutzers (1) verstellt wird.

5. Binaurales Hörsystem (1) mit zwei Hörgeräten (6, 7) welche jeweils ein Richtmikrofon (8, 14) umfassen, wobei das binaurale Hörsystem (1) dazu eingerichtet ist, das Verfahren nach einem der vorhergehenden Ansprüche durchzuführen.

## Claims

1. Method (40) for enhancing a recording signal (42) in a binaural hearing system (2) with at least a first hearing aid (6), the first hearing aid (6) comprising a first directional microphone (8) having an adjustable first directional characteristic (10) with a preferred direction (12),
wherein the first directional microphone (8) converts sound into a first signal (44) which is included in the recording signal (42),
wherein the binaural hearing system (2) comprises a second hearing aid (7) comprising a second directional microphone (14),
wherein the second directional microphone (14) converts sound into a second signal (46) which is included in the recording signal (42),
wherein a speech activity (50) of a user (1) of the hearing system (2) is monitored, wherein, when a speech activity (50) of the user (1) is detected, the preferred direction (12) of the first directional characteristic (10) is adjusted relative to a frontal direction (28) of the user (1) in such a way that the sound sensitivity of the first directional microphone (8) is attenuated in the frontal direction (28),
wherein the preferred direction (12) of the first directional microphone (10) is adjusted at an angle between 5° and 20° with respect to the frontal direction (28) of the user (1),
wherein, when the speech activity (50) of the user (1) is detected, the preferred direction (22) of the second directional characteristic (16) is adjusted relative to a frontal direction (28) of the user (1) in such a way that the second directional characteristic (16) undergoes attenuation in the frontal direction (28), wherein the preferred direction (22) of the second directional characteristic (16) is adjusted at an angle between 5° and 20° relative to the frontal direction (28) of the user (1), and wherein, when the speech activity (50) of the user (1) is detected, the preferred directions (12, 18) of the first directional characteristic (10) and of the second directional characteristic (16) are adjusted with respect to the frontal direction (28) of the user (1) in such a way that the preferred directions (12, 18) of the first directional characteristic (10) and of the second directional characteristic (16) are crossing each other.

2. The method (40) according to claim 1,
wherein the recording signal (42) is monitored for a listening situation (20) corresponding to a conversation, and
wherein, with no speech activity (50) of the user (1) being detected, upon detection of a listening situation (20) corresponding to a conversation, the preferred direction (12) of the first directional characteristic (10) and the preferred direction (18) of the second directional characteristic (16) are aligned with the frontal direction (28) of the user (1).

3. The method (40) according to claim 2,
wherein upon detection of a voice activity (54) of a conversation partner (22), the preferred direction (12) of the first directional characteristic (10) and the preferred direction (18) of the second directional characteristic (16) are aligned with the frontal direction (28) of the user (1).

4. The method (40) according to any one of the preceding claims,
wherein the recording signal (42) is decomposed into a plurality of frequency bands (48), and
wherein, upon detection of a speech activity (50) of the user (1), a preferred direction (12) of the first directional characteristic (10) and/or a preferred direction (18) of the second directional characteristic (16) is shifted in at least one frequency band (48) with respect to the frontal direction (28) of the user (1).

5. A binaural hearing system (1) with two hearing aids (6, 7), each of which comprising a directional microphone (8, 14), wherein the binaural hearing system (1) is configured to perform the method according to any one of the preceding claims.

## Revendications

1. Procédé (40) pour l'amélioration un signal d'enregistrement (42) dans une aide auditive binaurale (2) comprenant au moins une première aide auditive (6), la première aide auditive (6) comprenant un premier microphone directionnel (8), qui a une caractéristique directionnelle (10) réglable avec une direction préférentielle (12), dans lequel le premier microphone directionnel (8) convertit le son en un premier signal (44), qui est inclus dans le signal d'enregistrement (42),
dans lequel l'aide auditive binaurale (2) comprend une deuxième aide auditive (7) comprenant un deuxième microphone directionnel (14),
dans lequel le deuxième microphone directionnel (14) convertit le son en un deuxième signal (46), qui entre dans le signal d'enregistrement (42),
dans lequel une activité vocale (50) d'un utilisateur (1) du système auditif (2) est surveillée,
dans lequel, lors de la détection de l'activité vocale (50) de l'utilisateur (1), la direction préférentielle (12) de la première caractéristique directionnelle (10) est réglée par rapport à une direction frontale (28) de l'utilisateur (1) de telle sorte que la sensibilité acoustique du premier microphone directionnel (8) subit une atténuation dans la direction frontale (28), dans lequel la direction préférentielle (12) de la première caractéristique directionnelle (10) est ajustée selon un angle compris entre 5° et 20° par rapport à la direction frontale (28) de l'utilisateur (1),
dans lequel, lors de la détection de l'activité vocale (50) de l'utilisateur (1), la direction préférentielle (22) de la deuxième caractéristique directionnelle (16) est décalée par rapport à une direction frontale (28) de l'utilisateur (1) de telle sorte que la deuxième caractéristique directionnelle (16) subit une atténuation dans la direction frontale (28), dans lequel la direction préférentielle (22) de la deuxième caractéristique directionnelle (16) est ajustée selon un angle compris entre 5° et 20° par rapport à la direction frontale (28) de l'utilisateur (1), et
dans lequel, lors de la détection de l'activité vocale (50) de l'utilisateur (1), les directions préférentielles (12, 18) de la première caractéristique directionnelle (10) et de la deuxième caractéristique directionnelle (16) sont déplacées par rapport à la direction frontale (28) de l'utilisateur (1) de telle sorte que les directions préférentielles (12, 18) de la première caractéristique directionnelle (10) et de la deuxième caractéristique directionnelle (16) se croisent.

2. Procédé (40) selon la revendication 1,
dans lequel le signal d'enregistrement (42) est surveillé pour une situation d'écoute (20) correspondant à une conversation, et
dans lequel, sans détection d'une activité vocale (50) de l'utilisateur (1), lorsqu'une situation d'écoute (20) correspondant à une conversation est détectée, la direction préférentielle (12) de la première caractéristique directionnelle (10) et la direction préférentielle (18) de la deuxième caractéristique directionnelle (16) sont orientées vers la direction frontale (28) de l'utilisateur (1).

3. Procédé (40) selon la revendication 2,
dans lequel, lorsqu'une activité vocale (54) d'un interlocuteur (22) est détectée, la direction préférentielle (12) de la première caractéristique directionnelle (10) et la direction préférentielle (18) de la deuxième caractéristique directionnelle (16) sont orientées vers la direction frontale (28) de l'utilisateur (1).

4. Procédé (40) selon l'une des revendications précédentes,
dans lequel le signal d'enregistrement (42) est décomposé en une pluralité de bandes de fréquences (48), et
dans lequel, lors de la détection d'une activité vocale (50) de l'utilisateur (1), une direction préférentielle (12) de la première caractéristique directionnelle (10) et/ou une direction préférentielle (18) de la deuxième caractéristique directionnelle (16) est décalée dans au moins une bande de fréquences (48) par rapport à la direction frontale (28) de l'utilisateur (1).

5. Système auditif binaural (1) comprenant deux aides auditives (6, 7) comprenant chacune un microphone directionnel (8, 14), dans lequel le système auditif binaural (1) est conçu pour mettre en oeuvre le procédé selon l'une des revendications précédentes.
